# EUROPÄISCHE PATENTSCHRIFT

(11) **EP 3 307 660 B1**
(45) Veröffentlichungstag und Bekanntmachung des Hinweises auf die Patenterteilung: **17.04.2019**
(21) Anmeldenummer: 16727308.5
(22) Anmeldetag: 07.06.2016
(51) Int. Cl.: B65H 1/26, B65H 7/06

(54) **VORRICHTUNG FÜR DIE VEREINZELUNG VON BLATTGUT**
APPARATUS FOR SEPARATING SHEET MATERIAL
DISPOSITIF DE SÉPARATION D'UN PRODUIT À FEUILLES

(30) Priorität: 09.06.2015 DE 102015007463
(43) Veröffentlichungstag der Anmeldung: 18.04.2018
(73) Patentinhaber: Giesecke+Devrient Currency Technology GmbH, 81677 München (DE)
(72) Erfinder: SCHNEIDER, Stefan, 85551 Kirchheim (DE); KOPP, Roland, 82140 Olching (DE)
(86) Internationale Anmeldenummer: PCT/EP2016/000937
(87) Internationale Veröffentlichungsnummer: WO 2016/198157

(56) Entgegenhaltungen:
- WO-A1-2009/033655
- DE-A1-102007 043 129
- JP-A- 2015 056 126

## Beschreibung

Die Erfindung betrifft eine Vorrichtung für die kontinuierliche Vereinzelung von Stapeln von losem Blattgut, insbesondere von Banknoten, Gutscheinen, Schecks, Trennkarten usw.

Bei der Bearbeitung von Banknoten mit Banknotenbearbeitungsmaschinen kommt der Vorbereitung der zu bearbeitenden Banknoten große Bedeutung zu, insbesondere dem möglichst reibungslosen Einlegen der losen Banknoten in ein Eingabefach eines Vereinzelers der verwendeten Banknotenbearbeitungsmaschine. In der Regel werden die losen Banknoten von einer Bedienperson zu Stapeln geformt, die in das Eingabefach des Vereinzeler eingelegt werden, damit die Banknoten einzeln vom Vereinzeler erfaßt werden können. Die einzelnen Banknoten werden anschließend in der Banknotenbearbeitungsmaschine bearbeitet. Dazu werden die Eigenschaften der Banknoten von Sensoren ermittelt, beispielsweise ihre Art, d. h. Denomination und Währung, ihre Echtheit, ihr Zustand, d. h. Verschmutzung, Beschädigungen usw., ihre Eignung für den weiteren Umlauf, ihre Lage und Orientierung usw. Abhängig von den ermittelten Eigenschaften erfolgt die weitere Bearbeitung der Banknoten, z. B. werden diese in bestimmte Ausgabefächer sortiert oder mittels eines Schredders zerstört, falls die Banknoten zu stark beschädigt oder verschmutzt sind, weshalb sie nicht mehr für den weiteren Umlauf geeignet sind.

Falls es erforderlich ist verschiedene Gruppen von Banknoten voneinander zu trennen, z. B. Banknoten die von verschiedenen Einzahlern stammen, werden sogenannte Trennkarten zwischen die Banknoten der verschiedenen Einzahler eingelegt. Diese Trennkarten können von den Sensoren der verwendeten Banknotenbearbeitungsmaschine erkannt werden, um die Banknoten der verschiedenen Einzahlungen voneinander zu trennen. Die Trennkarten können darüber hinaus Informationen aufweisen, die ebenfalls von den Sensoren erfaßt werden können, welche die verschiedenen Einzahler kennzeichnen, so dass die verschiedenen Einzahlungen dem jeweiligen Einzahler zugeordnet werden können.

Aus der WO 2009/033655 A1 ist eine Vorrichtung zur Vereinzelung von Blattgut bekannt, bei der das zu vereinzelnde Blattgut in ein Eingabefach gegeben wird. In das Eingabefach greifen zwei rechenartig ausgebildete, sich im Eingabefach vertikal und horizontal bewegende Zuführelemente ein, die bewirken, dass die Vereinzelung des Blattguts unterbrechungsfrei erfolgen kann, da bereits weiteres Blattgut in das Eingabefach eingelegt werden kann, wenn das zuvor eingelegte Blattgut noch nicht vollständig vereinzelt worden ist. Die beschriebenen Zuführelemente greifen dazu abwechselnd in das Eingabefach ein und transportieren das Blattgut abwechselnd in die Vereinzelungsposition. Um die beschränkte Aufnahmekapazität des Eingabefachs zu vergrößern, ist ein Bereich für die Aufnahme von zu vereinzelndem Blattgut vorgesehen, der in einen ersten Teilbereich und einen zweiten Teilbereich, der das Eingabefach bildet, aufgeteilt ist, wobei erster und zweiter Teilbereich aneinandergrenzen. Durch den an das Eingabefach angrenzenden ersten Teilbereich wird die Aufnahmekapazität der Vorrichtung für die kontinuierliche Vereinzelung von Blattgut wesentlich vergrößert, weshalb wesentlich mehr Blattgut eingegeben werden kann, als in das Eingabefach allein.

Bei der bekannten Vorrichtung hat es sich jedoch gezeigt, dass der durch den ersten Teilbereich vergrößerte Bereich für die Aufnahme von Blattgut bei der Bearbeitung Probleme verursachen kann, da es vorkommen kann, dass Blattgut den ersten Teilbereich unerwünscht verlässt, weshalb diese Blattgut nicht ordnungsgemäß bearbeitet werden kann.

Ausgehend von diesem Stand der Technik liegt der Erfindung die Aufgabe zugrunde, eine Vorrichtung für die kontinuierliche Vereinzelung von Stapeln von losem Blattgut, insbesondere Banknoten, Gutscheine, Schecks, Trennkarten usw., anzugeben, bei welcher eine fehlerfreie und ordnungsgemäße Bearbeitung des Blattguts möglich ist.

Die Lösung dieser Aufgabe ergibt sich aus den Merkmalen des Anspruchs 1. Weiterbildungen sind Gegenstand der Unteransprüche.

Die Erfindung beruht auf der Erkenntnis, dass bei einer Vorrichtung für die kontinuierliche Vereinzelung von losem Blattgut, mit einem Vereinzeler zum Vereinzeln von Stapeln von losem Blattgut und einer Zuführeinrichtung mit zwei Zuführelementen, welche die zu vereinzelnden Stapel von losem Blattgut in eine Position bewegt, in der das Blattgut von dem Vereinzeler erfasst und an ein Transportsystem übergeben wird, und einem Bereich für die Aufnahme von zu vereinzelndem Blattgut, mit einem ersten Teilbereich und einen zweiten Teilbereich, wobei erster und zweiter Teilbereich aneinandergrenzen und der zweite Teilbereich einen Eingabebereich für die Eingabe des zu vereinzelnden Blattguts bildet, wobei das erste Zuführelement im Bereich angeordnet ist und sich innerhalb des gesamten Bereichs, zwischen der ersten Position und einer dritten Position, die eine Endposition bildet, zumindest aber im ersten Teilbereich, zwischen einer zweiten und der dritten Position, bewegt, wobei die zweite Position den ersten vom zweiten Teilbereich trennt,
eine Überwachungseinrichtung für den ersten Teilbereich, zur Ermittlung von sich im ersten Teilbereich unterhalb des ersten Zuführelements befindenden Banknoten, vorgesehen ist.

Der Vorteil der erfindungsgemäßen Lösung besteht darin, dass mittels der Überwachungseinrichtung für den ersten Teilbereich sichergestellt werden kann, dass sich bei der Bearbeitung von Blattgut kein Blattgut im ersten Teilbereich unterhalb des ersten Zuführelements befindenden kann. Dadurch wird eine fehlerfreie und ordnungsgemäße Bearbeitung des Blattguts ermittelt, weil so erreicht werden kann, dass tatsächlich alle Stücke des zu bearbeitenden Blattguts bearbeitet werden.

Weitere Ausführungsformen und Vorteile der Erfindung werden im Folgenden anhand der Figuren sowie deren Beschreibung erläutert.

Es zeigen
- Figur 1: eine Ausführungsform einer Vorrichtung für die kontinuierliche Vereinzelung von Blattgut zu unterschiedlichen Bearbeitungszeitpunkten,
- Figur 2: eine Maschine zur Bearbeitung von Blattgut, insbesondere eine Banknotenbearbeitungsmaschine, mit einer Vorrichtung für die kontinuierliche Vereinzelung von Blattgut, insbesondere Banknoten, und
- Figur 3: eine Ausführungsform einer Überwachungseinrichtung für die Vorrichtung für die kontinuierliche Vereinzelung von Blattgut.

Figur 1 zeigt eine Ausführungsform einer Vorrichtung für die kontinuierliche Vereinzelung von Blattgut zu unterschiedlichen Bearbeitungszeitpunkten während des Einlegens und der Vereinzelung von Blattgut.

Figur 1a zeigt die Vorrichtung für die kontinuierliche Vereinzelung von Blattgut ohne Blattgut. Die Vorrichtung weist einen Vereinzeler 5 auf, der Blattgut einzeln erfaßt und an ein nicht näher dargestelltes Transportsystem übergibt, welches das vereinzelte Blattgut in einer mit Pfeilrichtung T angedeuteten Richtung zur weiteren Bearbeitung transportiert. Begrenzungs- und Leitelemente 4 bilden einen Bereich 8, 9 in dem zu vereinzelndes Blattgut vorhanden sein kann. Die Begrenzungs- und Leitelemente 4 können beispielsweise aus Blechteilen aufgebaut sein. Im von den Begrenzungs- und Leitelementen 4 gebildeten Bereich 8, 9 ist eine Zuführeinrichtung aus zwei Zuführelementen 2, 3 angeordnet, welche die zu vereinzelnden Banknoten dem Vereinzeler 5 zur Vereinzelung zuführen. Zur Vereinfachung und besseren Verständlichkeit wird auf die Darstellung von Antriebselementen, z. B. Motoren, für die Zuführeinrichtung 2, 3 verzichtet.

Das erste Zuführelement 3 dient als Ablage für das zu vereinzelnde Blattgut, wenn dieses in die Vorrichtung eingegeben wird. Das erste Zuführelement 3 kann sich entlang der mit A und B angegebenen Richtungen im Bereich 8, 9, d. h. zwischen einer ersten Position 10 und einer dritten Position 12, bewegen, zumindest jedoch in einem ersten Teilbereich 9 bewegen, d. h. zwischen einer zweiten Position 11 und der dritten Position 12. Das zweite Zuführelement 2 kann sich entlang der mit A und B angegebenen Richtungen in einem zweiten Teilbereich 8 des Bereichs 8, 9 bewegen, d. h. zwischen erster und zweiter Position 10 und 11. Zusätzlich kann das zweite Zuführelement 2 aus dem den Eingabebereich bildenden zweiten Teilbereich 8 herausbewegt werden, beispielsweise durch eine Bewegung in die Darstellungsebene der Figur hinein. Erstes und zweites Zuführelement 2 und 3 sind derart ausgebildet, dass sie so ineinander greifen können, dass das zweite Zuführelement 2 zwischen das erste Zuführelement 3 und auf diesem abgelegtes Blattgut eingreifen kann, wenn das zweite Zuführelement 2 in den zweiten Teilbereich 8 hineinbewegt wird. Beispielsweise können die Zuführelemente 2, 3 kammartige Strukturen aufweisen, die zueinander versetzt angeordnet sind.

Figur 1b zeigt die Vorrichtung für die kontinuierliche Vereinzelung von Blattgut in einer Ausgangsposition vor der Vereinzelung von Blattgut. Um die Übersichtlichkeit zu verbessern, sind die Begrenzungs- und Leitelemente 4 in dieser und den nachfolgenden Figuren nur teilweise dargestellt. Das zweite Zuführelement 2 ist zu diesem Zeitpunkt aus dem zweiten Teilbereich 8 entfernt, das erste Zuführelement 3 befindet sich an der den ersten und zweiten Teilbereich 8, 9 trennenden zweiten Position 11. Dadurch wird im zweiten Teilbereich 8 ein Eingabebereich zwischen der ersten und der zweiten Position 10 und 11 gebildet, in welches ein Stapel von Blattgut BN mit einer Höhe h1 eingegeben wurde. Mittels eines Positionssensors 6 kann die jeweilige Stellung der Zuführelemente 2 und 3 ermittelt werden. Zusätzlich kann der Positionssensor 6 die Höhe h1 des jeweils eingegebenen Stapels von Blattgut ermitteln. Der Positionssensor 6 kann dazu beispielsweise als Lichtschranke ausgebildet sein, die sich im wesentlichen über die Länge des Bereichs 8, 9 erstreckt. Der Positionssensor 6 kann auch dazu geeignet sein festzustellen, ob eine Bedienperson in den den Eingabebereich bildenden zweiten Teilbereich 8 eingreift, z. B. um einen Stapel Blattgut einzulegen.

Stellt der Positionssensor 6 fest, dass die Bedienperson den Stapel Blattgut mit der Höhe h1 eingelegt hat, wird das erste Zuführelement 3, wie in Figur 1c dargestellt, derart in Richtung B um die Höhe h1 des eingelegten Stapels Blattgut im ersten Teilbereich 9 bewegt, dass sich das letzte Stück Blattgut des Stapels an der zweiten Position 11 befindet. Dabei kann es vorgesehen sein, dass das erste Zuführelement 3 erst dann bewegt wird, wenn der Positionssensor 6 feststellt, dass die Bedienperson nicht mehr in den Eingabebereich eingreift. Wahlweise kann es auch vorgesehen sein, dass die Bedienperson, z. b. durch das Betätigen eines entsprechenden Bedienelements, die Bewegung des ersten Zuführelements 3 startet.

Das letzte, sich an der zweiten Position 11 befindliche Stück Blattgut bildet nunmehr die Auflagefläche für weiteres einzugebendes Blattgut, das z. B. wie in Figur 1d dargestellt, einen Stapel mit einer Höhe h2 bilden kann.

Wie zuvor beschrieben, wird das erste Zuführelement 3, z. B. gesteuert mittels der Signale des Positionssensors 6 erneut in Richtung B bewegt. Entsprechend der Höhe h2 des zuletzt eingelegten Stapels Blattgut. Wie in Figur 1e dargestellt, hat das erste Zuführelement 3 damit die dritte Position 12 erreicht, welche die Endposition für die Bewegung des Zuführelements 3 in Richtung B darstellt. Im freigewordenen Eingabebereich (zweiter Teilbereich 8) zwischen erster und zweiter Position 10 und 11 kann nunmehr weiteres Blattgut, z. B. ein Stapel einer Höhe h3 eingelegt werden.

Anschließend wird das erste Zuführelement 3 in Richtung A bewegt und das Blattgut BN wird vom Vereinzeler 5 vereinzelt und dem Transportsystem übergeben, welches die einzelnen Stücke Blattgut in die mit T bezeichnete Richtung zur weiteren Bearbeitung transportiert (Figur 1f).

Wie in Figur 1g dargestellt, wird die zuvor beschriebene Vereinzelung fortgesetzt, bis das erste Zuführelement 3 die zweite Position 11 erreicht hat. Das erste Zuführelement 3 könnte - wie oben beschrieben - auch über diese Position hinaus weiter in Richtung A bis zur ersten Position 10 bewegt werden, um die Vereinzelung sämtlichen Blattguts BN zu ermöglichen, zur kontinuierlichen Vereinzelung ist es jedoch vorgesehen, dass das zweite Zuführelement 2 in den den Eingabebereich bildenden zweiten Teilbereich 8 (Figur 1a) eingeführt wird, um den weiteren Transport des Blattguts zum Vereinzeler 5 zu übernehmen. Der Vollständigkeit halber soll erwähnt werden, dass es möglich ist, dass das zweite Zuführelement 2 das Blattgut in der beschriebenen Weise an jeder Stelle innerhalb des zweiten Teilbereichs 8 vom ersten Zuführelement 3 übernehmen kann, d. h. nicht auf die Übernahme an der zweiten Position 11 beschränkt ist.

Anschließend wird das Blattgut vom zweiten Zuführelement 2 in Richtung A bewegt und dem Vereinzeler 5 zugeführt, während das erste Zuführelement 3 an der zweiten Position 11 verbleibt. In den dadurch zwischen dem ersten und zweiten Zuführelementen 2 und 3 freiwerdende Bereich (Figur 1h) kann weiteres Blattgut BN' eingelegt werden (Figur 1i). Wie oben beschrieben, kann die Aufnahmekapazität des Eingabebereichs (zweiter Teilbereich 8 in Figur 1a) durch Bewegung des ersten Zuführelements 3 in Richtung B um den ersten Teilbereich 9, zwischen zweiter und dritter Position 11 und 12 vergrößert werden. Während der Eingabe des weiteren Blattguts BN' erfolgt die Zuführung zur kontinuierliche Vereinzelung des zuvor eingegebenen Blattguts BN, durch das zweite Zuführelement 2, das weiterhin in Richtung A bewegt wird.

Nach der Beendigung des Einlegen des weiteren Blattguts BN' wird, wie in Figur 1j dargestellt, das erste Zuführelement 3 in Richtung A auf das zweite Zuführelement 2 hin zu bewegt. Dabei wird für das erste Zuführelement 3 solange eine größere Bewegungsgeschwindigkeit gewählt als für das zweite Zuführelement 2, bis das weitere Blattgut BN' das zweite Zuführelement 2 berührt. Danach bewegen sich erstes und zweites Zuführelement 3 und 2 mit gleicher Geschwindigkeit.

Anschließend wird, wie in Figur 1k dargestellt, das zweite Zuführelement 2 aus dem Eingabebereich zwischen erster und zweiter Position 10 und 11 entfernt, woraufhin die beiden Stapel Blattgut BN und BN' vereinigt werden. Zur weiteren Vereinzelung wird der vereinigte Stapel Blattgut BN, BN' vom ersten Zuführelement 3 in Richtung A auf den Vereinzeler 5 hin zu transportiert. Das zweite Zuführelement 2 wird außerhalb des Eingabebereichs zur zweiten Position 11 bewegt.

Erreicht das erste Zuführelement 3 erneut die zweite Position 11 (Figur 1l), kann das Blattgut wieder von dem zweiten Zuführelement 2 übernommen werden, indem dieses erneut in den Eingabebereich eingeführt wird. Die kontinuierliche Vereinzelung kann somit fortgesetzt werden, während neues Blattgut in den Eingabebereich eingegeben werden kann. Soll kein weiteres Blattgut eingegeben werden, kann auf das erneute Einführen des zweiten Zuführelements 2 verzichtet werden und das Blattgut kann von der ersten Zuführeinheit 3 weiter zum Vereinzeler 5 bewegt werden.

Insgesamt wird das erste Zuführelement 3 somit einachsig, zumindest zwischen zweiter und dritter Position 11 und 12 hin- und herbewegt, wobei auch eine Bewegung bis zur ersten Position 10 möglich sein kann. Das zweite Zuführelement 2 wird dagegen schleifenartig bzw. mehrachsig zwischen der ersten und der zweiten Position 10 und 11 bewegt, wobei der Bereich zwischen erster und zweiter Position 10 und 11 den Eingabebereich für die Eingabe von Blattgut durch den Bediener definiert. Statt eines Bedieners kann die Eingabe des Blattguts auch automatisch erfolgen, beispielsweise mittels eines Roboters.

Figur 2 zeigt eine Maschine zur Bearbeitung von Blattgut 20 mit einer erfindungsgemäßen Vorrichtung für die kontinuierliche Vereinzelung von Blattgut. Die Maschine zur Bearbeitung von Blattgut kann insbesondere eine Banknotenbearbeitungsmaschine sein, mit welcher Banknoten, Gutscheine, Schecks, Trennkarten usw. in der eingangs beschriebenen Art bearbeitet werden, insbesondere geprüft, sortiert und zerstört werden.

Die Banknotenbearbeitungsmaschine 20 weist einen Eingabebereich 8 für die Eingabe von Banknoten BN auf. Die Banknoten BN werden von einem Vereinzeler 5 vereinzelt und an ein Transportsystem 25 übergeben, welches die einzelnen Banknoten durch einen oder mehrere Sensoren 24 transportiert. Auf der Grundlage der von dem oder den Sensoren 24 gewonnen Signalen der Banknoten wird die jeweilige Banknote geprüft, wobei beispielsweise die Echtheit, Art (Währung, Denomination), der Zustand (Verschmutzung, Beschädigung) usw. festgestellt werden kann. In Abhängigkeit von der Prüfung werden die Banknoten bestimmten Ausgabefächern 27 zugewiesen, wozu Weichen 26 im Transportsystem 25 die jeweilige Banknote in das bestimmte Ausgabefach oder einen Schredder leiten. Zur Steuerung der Banknotebearbeitungsmaschine 20 und zur Auswertung der Sensorsignale kann eine nicht dargestellte Steuereinrichtung vorgesehen sein.

Weiterhin weist die Banknotenbearbeitungsmaschine eine Vorrichtung für die kontinuierliche Vereinzelung von Blattgut, insbesondere Banknoten, auf, wie oben beschrieben. Die Vorrichtung besteht aus einem Eingabebereich 8, welcher einen zweiten Teilbereich für die Eingabe von Banknoten bildet und von einer ersten und zweiten Position 10 und 11 begrenzt wird. An den zweiten Teilbereich 8 schließt ein erster Teilbereich 9 an, der von der zweiten Position 11 sowie einer dritten Position 12 begrenzt wird. Erster und zweiter Teilbereich 9 und 8 sind gleichartig für die Aufnahme von Banknoten aufgebaut und weisen insbesondere die oben beschriebenen Begrenzungs- und Leitelemente auf. Für die Zuführung von zu vereinzelnden Banknoten BN zum Vereinzeler 5 ist eine Zuführeinrichtung 2, 3 vorgesehen, welche aus einem ersten und einem zweiten Zuführelement 3 und 2 besteht und sich sowohl innerhalb als auch außerhalb von erstem und zweiten Teilbereich 9 und 8 bewegen kann. Wie oben beschrieben, bewegt sich das erste Zuführelement 3 einachsig zumindest im ersten Teilbereich 9. Es ist aber auch möglich, dass das erste Zuführelement 3 seine einachsige Bewegung auch innerhalb des zweiten Teilbereichs 8 ausführt. Wie ebenfalls oben beschrieben, führt das zweite Zuführelement 2 eine mehrachsige, insbesondere schleifenförmige Bewegung zwischen erster und zweiter Position 10 und 11 durch, wobei ein Teil der schleifenförmigen Bewegung außerhalb des zweiten Teilbereichs 8 erfolgt. Die Vorrichtung für die kontinuierliche Vereinzelung wird ebenfalls von der Steuereinrichtung gesteuert.

Zur Reduzierung von durch die Vorrichtung bzw. die Banknotenbearbeitungsmaschine 20 verursachten Geräuschen kann eine Abdeckung 21 für den Eingabebereich 8 vorgesehen sein, die nur geöffnet wird, damit Banknoten BN in den Eingabebereich 8 eingelegt werden können. Dazu kann beispielsweise ein Sensor 23 vorhanden sein, der die Annäherung einer Bedienperson an den Eingabebereich feststellt und die Abdeckung 21 in diesem Fall in Richtung 22 öffnet. Bei geöffneter Abdeckung 21 kann es vorgesehen sein, dass das erste Zuführelement 3 nicht bewegt solange die Bedienperson in den Eingabebereich 8 eingreift, damit Banknoten auf das erste Zuführelement 3 aufgelegt werden können. Hat sich die Bedienperson nach dem Einlegen eines ersten Stapels von Banknoten in das Eingabebereich 8 aus dem Erfassungsbereich des Sensors 23 herausbewegt, wird das erste Zuführelement 3 in der oben beschriebenen weise derart in den für die Bedienperson normalerweise nicht zugänglichen ersten Teilbereich 9 bewegt, dass sich das letzte Blatt des Stapels von Blattgut an der zweiten Position 11 befindet. Daraufhin kann der Vorgang wie oben beschrieben fortgesetzt werden und weiteres Blattgut eingelegt werden.

Nachdem der Vorgang des Einlegens von Blattgut beendet ist, kann die Abdeckung 21 zur Geräuschreduzierung wieder in Richtung 22 geschlossen werden. Dazu kann beispielsweise mittels des Sensors 23 festgestellt werden, ob die Bedienperson über einen vorgegebenen Zeitraum nicht mehr in den Eingabebereich eingegriffen hat. Statt des Sensors 23 kann auch eine Bedieneinrichtung zum Starten der Bewegung der Abdeckung 21 und/oder des ersten Zuführelements 3 vorgesehen sein, die von der Bedienperson betätigt wird. Ebenso kann es vorgesehen sein, dass der zuvor beschriebenen Sensor 6 der Vorrichtung für die Vereinzelung an Stelle des gerade beschriebenen Sensors 23 verwendet wird.

Da in den Eingabebereich 8 eingegebene Banknoten in den an den Eingabebereich 8 angrenzenden ersten Teilbereich 9 verbracht werden, wird die Kapazität für die Aufnahme von Banknoten beim Eingeben der Banknoten in den Eingabebereich 8 wesentlich vergrößert, nämlich um den ersten Teilbereich 9, der normalerweise nicht zugänglich ist, da er vom Gehäuse 20' der Banknotenbearbeitungsmaschine 20 oder von einer weiteren Abdeckung verschlossen und unzugänglich ist. Idealerweise wird zudem die Lage der zweiten Position 11 derart gewählt, dass sie für die Bedienperson aus ergonomischer Sicht bei der Eingabe von Stapeln von Banknoten günstig angeordnet ist. Dadurch kann die Bedienperson auch große Mengen von Banknoten ermüdungsfrei und mit geringer körperlicher Belastung in den Eingabebereich einlegen, da nach dem Einlegen eines Stapels von Banknoten der jeweils eingelegte Stapel vom ersten Zuführelement 3 in den ersten Teilbereich 9 verbracht wird, so dass der nächste einzulegende Stapel wieder an der ergonomisch günstigen zweiten Position 11 eingelegt werden kann.

Wie im Zusammenhang mit den Figuren 1h und 1i oben beschrieben, können in dem zwischen dem ersten und zweiten Zuführelementen 2 und 3 freiwerdende Bereich (Figur 1h) weitere Banknoten BN' eingelegt werden (Figur 1i). Dabei kann es vorkommen, dass Banknoten BN' unbeabsichtigt vom ersten Zuführelement 3 fallen. Dies kann auch zu andren Zeitpunkten geschehen, weshalb es vorkommen kann, dass Banknoten BN' unbeabsichtigt in den ersten Teilbereich 9 unterhalb des ersten Zuführelements 3 gelangt. Falls der erste Teilbereich baulich nicht abgegrenzt ist, können die Banknoten BN' den ersten Teilbereich 9 sogar verlassen und erst unterhalb der dritten Position 12 im Gehäuse 20' der Banknotenbearbeitungsmaschine 20 zu liegen kommen. Eine fehlerfreie und ordnungsgemäße Bearbeitung der Banknoten ist dann nicht mehr möglich. Dies ist insbesondere dann problematisch, wenn aus mehreren Banknoten bestehende Einzahlungen bearbeitet und einem Einzahler oder einem Konto gutgeschrieben werden sollen. In diesem Fall ist der für die Einzahlung ermittelte Gesamtbetrag fehlerhaft, d. h. zu gering, weil die im ersten Teilbereich 9 unterhalb des ersten Zuführelements 3 befindliche Banknote oder Banknoten BN' nicht der ordnungsgemäßen Bearbeitung durch die Banknotenbearbeitungsmaschine 20 zugeführt werden können. Da wie zuvor beschrieben, der erste Teilbereich 9 in der Regel durch das Gehäuse 20' oder eine weitere Abdeckung verschlossen ist, kann dieser Fehler nicht ohne weiteres erkannt und behoben werden.

Zur Vermeidung derartiger Bearbeitungsfehler ist eine Überwachungseinrichtung 30 vorgesehen, die an den ersten Teilbereich 9 in der dritten Position 12 anschließt. Die Überwachungseinheit 30 überwacht, ob Blattgut, insbesondere eine oder mehrere Banknoten BN', wie zuvor beschrieben, in den ersten Teilbereich 9 gelangt. In diesem Fall ermittelt die Überwachungseinheit 30 die unzulässige Anwesenheit der Banknote BN' und meldet dies der Steuereinrichtung der Banknotenbearbeitungsmaschine 20. Die Steuereinrichtung kann dann auf einer Anzeige der Banknotenbearbeitungsmaschine 20 einen Warnhinweise erzeugen, um eine Bedienperson auf die unzulässige Anwesenheit der Banknote BN' hinzuweisen. In diesem Fall kann es weiter vorgesehen sein, dass die weitere Eingabe von Banknoten in das Eingabefach 8 durch die Steuereinrichtung verhindert wird. Dazu kann beispielsweise ein entsprechender Hinweis auf der Anzeige erzeugt werden. Alternativ oder zusätzlich kann die Abdeckung 21 geschlossen werden oder nicht geöffnet werden, bis alle im Eingabefach 8 befindlichen Banknoten BN der augenblicklich bearbeiteten Einzahlung bearbeitet sind. Danach wird die Bedienperson aufgefordert, das Gehäuse 20' oder die weitere Abdeckung zu öffnen, um die Situation im ersten Teilbereich 9 zu überprüfen. Findet die Bedienperson bei der Überprüfung eine oder mehrere Banknoten BN' vor, so entnimmt sie diese und schließt das Gehäuse 20' oder die weitere Abdeckung. Danach überprüft die Überwachungseinrichtung 30 erneut ob Banknoten vorhanden sind. Werden keine Banknoten festgestellt, kann die Steuereinrichtung einen Hinweis über die Anzeige darstellen, dass die entnommenen Banknoten BN' der zuvor bearbeiteten Einzahlung zugerechnet werden. Dies kann durch eine Eingabe der Bedienperson mit der Bedieneinrichtung, z. B. mittels einer Tastatur oder eines Touchscreens erfolgen. Wahlweise kann die Bedienperson die entnommenen Banknoten BN' auch in das Eingabefach 8 einlegen, damit diese automatisch von der Banknotenbearbeitungsmaschine 20 bearbeitet und der zugehörigen Einzahlung gutgeschrieben werden.

Figur 3 zeigt eine Ausführungsform einer Überwachungseinrichtung 30 für die Vorrichtung für die kontinuierliche Vereinzelung von Blattgut, insbesondere Banknoten.

Die Überwachungseinrichtung 30 wird von einer Wandung 31, z. B. aus Metall, gebildet, die eine Vertiefung 32 aufweist, die z. B. trichterförmig sein kann. Die Vertiefung 32 oder Teile 33 der Vertiefung können eine spiegelnde Oberfläche aufweisen. Eine Lichtschranke 34, 35, mit einem Sender 34 und Empfänger 35, ist im Bereich der Vertiefung 32 derart angeordnet, dass ein vom Sender 34 ausgehender Lichtstrahl 36 im Bereich der spiegelnden Oberfläche 33 so reflektiert wird, dass er zum Empfänger 35 gelangt. Befindet sich eine Banknote BN' im Bereich der Vertiefung 32, wird der Strahlengangs 36 unterbrochen und die Lichtschranke 34, 35, und die Überwachungseinrichtung 30 meldet die Anwesenheit der Banknote BN' der Steuereinrichtung der Banknotenbearbeitungsmaschine 20.

Um Fehlfunktionen der Überwachungseinrichtung 30 zu vermeiden, kann es vorgesehen sein, dass eine Reinigungseinrichtung im Bereich der Vertiefung 32 angeordnet ist. Die Reinigungseinrichtung kann Saugdüsen aufweisen, die dazu verwendet werden, sich ansammelnden Schmutz, z. B. Staub, zu entfernen, damit dieser nicht irrtümlich die Anwesenheit einer Banknote vortäuscht. Dazu können die Saugdüsen z. B. in gewissen zeitlichen Abständen mit einem Unterdruck beaufschlagt werden, damit der Schmutz abgesaugt wird. Statt Saugdüsen zu verwenden, können auch Druckluftdüsen verwendet werden, die z. B. in gewissen zeitlichen Abständen mit Druckluft beaufschlagt werden, um vorhanden Schmutz wegzublasen.

Statt der zuvor beschriebenen Lichtschranke 34, 35 kann jeder andere Sensor oder Detektor verwendet werden, um die An- oder Abwesenheit von Banknoten zu ermitteln, z. B. ein Ultraschallsender und -empfänger, ein kapazitiver oder induktiver Näherungssensor usw. Bei der Verwendung anderer Sensoren oder Detektoren kann es erforderlich sein, den zuvor beschriebenen Aufbau der Wandung 31 der Überwachungseinrichtung 30 anzupassen. Beispielsweise durch die Verwendung eines anderen Materials für die Wandung 31, oder durch eine andere Form.

Abweichend von der vorherigen Beschreibung der Überwachungseinrichtung 30, bei der die Überwachungseinrichtung 30 im Bereich der dritten Position 12 an den ersten Teilbereich 9 anschließt, kann die Überwachungseinrichtung stattdessen oder zusätzlich den ersten Teilbereich 9 auf die An- oder Abwesenheit von Banknoten BN' überwachen. Dazu kann es vorgesehen sein, die oben beschriebene Lichtschranke und/oder die anderen Sensoren oder Detektoren in den ersten Teilbereich 9 zu integrieren. Dabei ist zu beachten, dass immer nur der Bereich des ersten Teilbereichs 9 auf die unbeabsichtigte Anwesenheit von Banknoten überwacht wird, der sich unterhalb des ersten Zuführelements 3 befindet. Ansonsten könnte die reguläre Anwesenheit des ersten Zuführelements 3 und eventuell darauf befindlicher Banknoten eine Fehlmeldung der Überwachungseinrichtung 30 verursachen.

## Patentansprüche

1. Vorrichtung für die kontinuierliche Vereinzelung von losem Blattgut (BN), mit einem Vereinzeler (5) zum Vereinzeln von Stapeln von losem Blattgut und einer Zuführeinrichtung (2, 3) mit zwei Zuführelementen, welche die zu vereinzelnden Stapel von losem Blattgut (BN) in eine Position bewegt, in der das Blattgut von dem Vereinzeler (5) erfasst und an ein Transportsystem übergeben wird, und einen Bereich (8,9) für die Aufnahme von zu vereinzelndem Blattgut (BN), mit einem ersten Teilbereich (9) und einen zweiten Teilbereich (8), wobei erster und zweiter Teilbereich (9 und 8) aneinandergrenzen und der zweite Teilbereich (8) einen Eingabebereich für die Eingabe des zu vereinzelnden Blattguts (BN) bildet, wobei das erste Zuführelement (3) im Bereich (8, 9) angeordnet ist und sich innerhalb des gesamten Bereichs (8, 9), zwischen der ersten Position (10) und einer dritten Position (12), die eine Endposition bildet, zumindest aber im ersten Teilbereich (9), zwischen einer zweiten und der dritten Position (11 und 12), bewegt, wobei die zweite Position (11) den ersten vom zweiten Teilbereich (9 und 8) trennt, **gekennzeichnet durch**
eine Überwachungseinrichtung (30) für den ersten Teilbereich (9), zur Ermittlung von sich im ersten Teilbereich (9) unterhalb des ersten Zuführelements (3) befindendem Blattgut (BN').

2. Vorrichtung nach Anspruch 1, wobei die Überwachungseinrichtung (30) wahlweise eine Lichtschranke (34, 35), einen Ultraschallsender und -empfänger, einen kapazitiven Näherungssensor oder einen induktiven Näherungssensor aufweist.

3. Vorrichtung nach Anspruch 1, wobei die Überwachungseinrichtung (30) an den ersten Teilbereich (9) in der dritten Position (12) anschließt.

4. Vorrichtung nach Anspruch 3, wobei die Überwachungseinrichtung (30) eine Vertiefung (32) aufweist, in der wahlweise eine Lichtschranke (34, 35), ein Ultraschallsender und -empfänger, ein kapazitiver Näherungssensor oder ein induktiver Näherungssensor angeordnet ist.

5. Vorrichtung nach Anspruch 4, wobei die Vertiefung (32) der Überwachungseinrichtung (30) einen oder mehrere spiegelnde Bereiche (33) aufweist.

6. Vorrichtung nach einem der Ansprüche 1 bis 5, wobei die Überwachungseinrichtung (30) mit einer Reinigungseinrichtung ausgestattet ist, die von Saugluft- oder Druckluftdüsen gebildet wird.

7. Vorrichtung nach einem der Ansprüche 1 bis 6, wobei die Vorrichtung Bestandteil einer Banknotenbearbeitungsmaschine (20) ist.

## Claims

1. An apparatus for the continuous singling of loose sheet goods (BN), with a singler (5) for singling stacks of loose sheet goods and a feeding device (2, 3) with two feeding elements, which moves the stacks of loose sheet goods (BN) into a position where the sheet goods can be grasped by the singler (5) and transferred to a transport system, and a region (8, 9) for receiving sheet goods (BN) to be singled, having a first subregion (9) and a second subregion (8), wherein the first and the second subregions (9 and 8) border on each other and the second subregion (8) forms an input region for inputting the sheet goods (BN) to be singled, wherein the first feeding element (3) is arranged in the region (8, 9) and moves within the total region (8, 9) between the first position (10) and a third position (12), which forms an end position, however at least in the first subregion (9) between a second and the third position (11 and 12), wherein the second position (11) separates the first subregion from the second subregion (9 and 8), **characterized by**
a monitoring device (30) for the first subregion (9) for ascertaining sheet goods (BN') located in the first subregion (9) underneath the first feeding element (3).

2. The apparatus according to claim 1, wherein the monitoring device (30) has electively a light barrier (34, 35), an ultrasound emitter and ultrasound receiver, a capacitive proximity sensor or an inductive proximity sensor.

3. The apparatus according to claim 1, wherein the monitoring device (30) adjoins the first subregion (9) in the third position (12).

4. The apparatus according to claim 3, wherein the monitoring device (30) has a depression (32) in which electively a light barrier (34, 35), an ultrasound emitter and ultrasound receiver, a capacitive proximity sensor or an inductive proximity sensor is arranged.

5. The apparatus according to claim 4, wherein the depression (32) of the monitoring device (30) has one or several specular regions (33).

6. The apparatus according to any of claims 1 to 5, wherein the monitoring device (30) is equipped with a cleaning device which is formed by suction air nozzles or compressed air nozzles.

7. The apparatus according to any of claims 1 to 6, wherein the apparatus is part of a banknote processing machine (20).

## Revendications

1. Dispositif de déliassage continu de produit en feuilles (BN) en vrac, comprenant une déliasseuse (5) pour le déliassage de piles de produit en feuilles en vrac et un équipement d'amenée (2, 3) comprenant deux éléments d'amenée qui déplace les piles de produit en feuilles (BN) en vrac à déliasser dans une position dans laquelle le produit en feuilles est saisi par la déliasseuse (5) et remis à un système de transport, et une zone (8, 9) pour la réception de produit en feuilles (BN) à déliasser, comprenant une première zone partielle (9) et une deuxième zone partielle (8), cependant que la première et la deuxième zone partielle (9 et 8) sont adjacentes entre elles et que la deuxième zone partielle (8) constitue une zone d'introduction pour l'introduction du produit en feuilles (BN) à déliasser, cependant que le premier élément d'amenée (3) est agencé dans la zone (8, 9) et se déplace, à l'intérieur de l'ensemble de la zone (8, 9), entre la première position (10) et une troisième position (12) qui constitue une position finale, au moins toutefois dans la première zone partielle (9) entre une deuxième et la troisième position (11 et 12),
cependant que la deuxième position (11) sépare la première de la deuxième zone partielle (9 et 8),
**caractérisé par**
un équipement de surveillance (30) pour la première zone partielle (9) pour le repérage de produit en feuilles (BN') se trouvant dans la première zone partielle (9) en-dessous du premier élément d'amenée (3).

2. Dispositif selon la revendication 1, cependant que l'équipement de surveillance (30) comporte au choix une barrière lumineuse (34, 35), un émetteur et un récepteur d'ultrasons, un capteur de proximité capacitif ou un capteur de proximité inductif.

3. Dispositif selon la revendication 1, cependant que l'équipement de surveillance (30) est accolé à la première zone partielle (9) à la troisième position (12).

4. Dispositif selon la revendication 3, cependant que l'équipement de surveillance (30) comporte un renfoncement (32) dans lequel, au choix, une barrière lumineuse (34, 35), un émetteur et un récepteur d'ultrasons, un capteur de proximité capacitif ou un capteur de proximité inductif est agencé.

5. Dispositif selon la revendication 4, cependant que le renfoncement (32) de l'équipement de surveillance (30) comporte une ou plusieurs zones miroitantes (33).

6. Dispositif selon une des revendications de 1 à 5, cependant que l'équipement de surveillance (30) est doté d'un équipement de nettoyage constitué par des buses d'air d'aspiration ou d'air comprimé.

7. Dispositif selon une des revendications de 1 à 6, cependant que le dispositif fait partie d'une machine de traitement de billets de banque (20).
